# FASCICULE DE BREVET EUROPEEN

(11) **EP 2 614 748 B1**
(45) Date de publication et mention de la délivrance du brevet: **02.05.2018**
(21) Numéro de dépôt: 13150487.0
(22) Date de dépôt: 03.05.2007
(51) Int. Cl.: A45D 34/04, A45D 40/24, B05B 11/00, B65D 1/04, B65D 47/42, B65D 35/24, B65D 81/32

(54) **Dispositif de conditionnement et d'application**
Vorrichtung zum Verpacken und Auftragen
Packaging and application device

(30) Priorité: 05.05.2006 FR 0651643
(43) Date de publication de la demande: 17.07.2013
(62) Demande divisionnaire de: 07301016.7
(73) Titulaire: L'Oréal, 75008 Paris (FR)
(72) Inventeur: Gueret, Jean-Louis, 75016 Paris (FR)
(74) Mandataire: Nony

(56) Documents cités:
- EP-A- 1 541 496
- WO-A-2005/039350
- FR-A1- 2 664 571
- FR-A1- 2 850 545
- US-A- 5 088 849

## Description

La présente invention concerne les dispositifs de conditionnement et d'application pour le traitement cosmétique ou dermatologique des matières kératiniques telles que la peau, les muqueuses ou les cheveux.

Il a déjà été proposé notamment par le brevet EP 0 758 615 B1 des dispositifs comportant au moins deux réservoirs et un système de distribution permettant de distribuer sélectivement les compositions contenues dans les réservoirs.

Le brevet CH 539 551 divulgue un dispositif visant à distribuer deux compositions dans des proportions relatives sélectionnées par l'utilisateur. Les compositions s'écoulent à l'extrémité d'un embout rotatif par deux orifices de distribution rapprochés. La demande DE 2 444 227 décrit un dispositif similaire.

La demande EP 0 427 609 A1 décrit un dispositif comportant une tête de distribution pourvue d'un embout à l'extrémité duquel débouchent deux orifices de distribution rapprochés, le déplacement de la tête relativement aux réservoirs permettant d'actionner des pompes.

Le brevet US 5 088 849 décrit un applicateur comportant plusieurs orifices pour distribuer simultanément des compositions provenant de récipients séparés.

Ces dispositifs connus permettent de distribuer les compositions dans la main où elles peuvent finir de se mélanger si elles ne l'ont pas déjà été au sein du dispositif, en vue par exemple d'étaler le mélange sur le corps avec la main. Ils peuvent ne pas être entièrement satisfaisants pour distribuer des compositions colorées telles que celles destinées au maquillage, car l'utilisateur peut ne pas souhaiter amener sa main directement à leur contact.

En variante, l'utilisateur peut se servir d'une éponge sur laquelle les compositions sont déposées avant l'application. Toutefois, une telle éponge n'est pas toujours disponible et son utilisation peut s'accompagner d'une perte de produit non négligeable.

L'invention vise à perfectionner encore les dispositifs de conditionnement et de distribution comportant au moins deux réservoirs contenant deux compositions différentes à appliquer sur le corps humain.

L'invention vise notamment à proposer un dispositif qui soit de construction relativement simple, pratique d'utilisation et qui convienne notamment à l'application de compositions de maquillage.

L'invention a pour objet, selon l'un de ses aspects, un dispositif de conditionnement et de distribution comportant :
- au moins deux réservoirs contenant deux compositions différentes, à appliquer sur le corps humain,
- une surface d'application du produit sur laquelle débouchent au moins deux orifices de distribution distincts, alimentés respectivement par les premier et deuxième réservoirs.

La surface d'application est au moins partiellement floquée, ce qui peut améliorer le confort d'utilisation et l'application du produit et améliorer la retenue par capillarité des compositions sur la surface d'application, ce qui peut faciliter l'étalement des compositions et augmenter l'autonomie de la surface d'application.

Une surface floquée permet une application avec une capillarité de surface et permet un mélange des deux compositions, se présentant par exemple sous différentes phases, sur la peau.

La surface d'application peut être définie par une paroi non poreuse, comportant des orifices traversants pour distribuer la composition concernée. Cette paroi non poreuse est floquée, comme indiqué ci-dessus. Les premier et deuxième orifices peuvent être éloignés d'une distance d'au moins 1 cm sur la surface d'application. Cela peut permettre de ménager entre les premier et deuxième orifices une surface servant à mélanger les compositions sur la surface d'application.

Selon un autre aspect de l'invention, indépendant du flocage de la surface d'application et de l'écartement entre les premier et deuxième orifices, l'une au moins des première et deuxième compositions est distribuée sur la surface d'application par une pluralité d'orifices. Cela peut permettre d'améliorer la répartition de l'une au moins des compositions sur la surface d'application et de favoriser son mélange éventuel avec l'autre composition.

Le dispositif peut comporter un premier ensemble d'orifices de distribution alimenté par le premier réservoir. Le dispositif peut comporter un deuxième ensemble d'orifices de distribution alimenté par le deuxième réservoir. Le premier ensemble d'orifices peut être situé dans une première moitié de la surface d'application et le deuxième ensemble d'orifices peut être situé dans une deuxième moitié de la surface d'application. Les orifices du deuxième ensemble peuvent être situés autour de ceux du premier ensemble. Les orifices du premier ensemble peuvent encore être disposés selon au moins deux groupes d'orifices respectivement situés de part et d'autre de ceux du deuxième ensemble.

La surface d'application peut être définie au moins partiellement par une paroi souple. Cela peut permettre à la surface d'application d'épouser plus facilement le contour de la région traitée et peut permettre de créer, le cas échéant, une surpression à l'intérieur du dispositif afin de favoriser l'écoulement de l'une au moins des compositions vers la surface d'application.

Le dispositif comporte un conduit en communication avec au moins un orifice de distribution et le réservoir correspondant. Ce conduit peut être mobile relativement au réservoir, afin de permettre par exemple de ne pas gêner outre mesure l'enfoncement de la paroi définissant au moins partiellement la surface d'application. Le conduit est formé au moins partiellement par moulage de matière avec cette paroi.

Le dispositif peut comporter un support sur lequel est rapportée la paroi précitée.

Les réservoirs peuvent comporter des cols respectifs engagés dans ce support, lequel peut contribuer au moins partiellement à maintenir les réservoirs solidaires l'un de l'autre.

Les premier et deuxième réservoirs peuvent être disposés concentriquement ou autrement, en fonction par exemple de la disposition recherchée pour les orifices de distribution.

Les premier et deuxième réservoirs peuvent être formés au moins partiellement au sein d'un corps de récipient venu d'une seule pièce par moulage de matière.

Le dispositif peut comporter un système de prélèvement associé à l'un au moins des réservoirs, notamment un système de prélèvement comportant une pompe, laquelle peut être à reprise d'air ou sans reprise d'air.

La surface d'application peut être solidaire d'une tête qui est mobile, en rotation ou autrement, relativement aux réservoirs. Cette tête peut être agencée pour agir sur le système de prélèvement précité.

Le dispositif peut également être configuré de manière à permettre à l'utilisateur, par exemple en déplaçant la tête précitée, d'agir sur la quantité de composition distribuée sur la surface d'application en provenance de l'un ou l'autre des réservoirs.

Le dispositif peut comporter une pluralité d'orifices pouvant être mis sélectivement en communication avec l'un des réservoirs, en réponse à une action exercée par l'utilisateur sur le dispositif, par exemple une rotation de la tête précitée.

L'un au moins des réservoirs peut comporter une paroi souple, ce qui peut permettre à l'utilisateur d'en distribuer le contenu en appuyant dessus.

Les premier et deuxième orifices peuvent être en communication fluidique permanente avec les premier et deuxième réservoirs respectivement.

Le dispositif peut comporter au moins un système de fermeture/ouverture permettant d'établir ou d'interrompre une communication entre l'un au moins des réservoirs et le ou les orifices de distribution associés à ce réservoir. Le système de fermeture/ouverture peut être agencé pour établir ou interrompre la communication avec un seul des réservoirs ou avec tous les réservoirs et/ou permettre d'ouvrir ou de fermer un réservoir au choix de l'utilisateur.

Le dispositif peut comporter au moins un piston et un mécanisme d'entraînement de celui-ci pour forcer le produit contenu dans l'un des réservoirs au moins à s'écouler par le ou les orifices de distribution associés.

Les deux réservoirs peuvent être formés par au moins deux espaces à l'intérieur d'une même enceinte, les produits contenus dans ces espaces pouvant être distribués simultanément sous la pression d'au moins un piston par exemple.

Un deuxième produit est par exemple disposé au-dessus d'un premier produit et la pression nécessaire à la distribution du deuxième produit peut être transmise au deuxième produit par le premier produit. Le réservoir contenant le deuxième produit peut entourer un conduit permettant au premier produit de gagner au moins un orifice de distribution associé. Au moins un orifice de distribution peut déboucher dans le réservoir contenant le deuxième produit.

Le dispositif peut comporter un organe de réglage du débit vers le premier et/ou le deuxième orifice.

Les premier et deuxième orifices peuvent déboucher sur une région généralement plane ou convexe de la surface d'application. L'un au moins des orifices peut être orienté sensiblement parallèlement à un axe longitudinal du dispositif.

Les première et deuxième compositions peuvent être destinées à être appliquées sur la peau ou les muqueuses.

La première composition peut comporter un agent de coloration et la deuxième composition être dépourvue d'agent de coloration.

Les première et deuxième compositions peuvent être destinées à être appliquées séparément de façon successive, par exemple un *base coat* et un *top coat*, ou simultanément en étant mélangées.

Les première et deuxième compositions peuvent comporter des composés incompatibles nécessitant un stockage séparé. Ces composés sont par exemple à mélanger extemporanément.

Les première et deuxième compositions peuvent être des crèmes ou des gels.

L'invention a encore pour objet, selon un autre de ses aspects, un procédé de traitement cosmétique au moyen d'un dispositif tel que défini plus haut, dans lequel on distribue sur la surface d'application l'une au moins des première et deuxième compositions, puis on amène la surface d'application au contact de la région à traiter.

L'invention pourra être mieux comprise à la lecture de la description détaillée qui va suivre, d'exemples de mise en oeuvre non limitatifs de celle-ci, et à l'examen du dessin annexé, sur lequel :
- la figure 1 est une coupe longitudinale partielle d'un exemple de dispositif réalisé conformément à l'invention,
- la figure 2 est une vue de dessus du dispositif de la figure 1,
- les figures 3 et 4 sont des vues analogues à la figure 2, de variantes de réalisation,
- les figures 5 à 8 sont des coupes longitudinales schématiques d'autres variantes du dispositif,
- la figure 9 est une vue schématique en perspective d'une autre variante encore, et
- la figure 10 représente, en coupe longitudinale partielle et schématique, une variante de réalisation.

Le dispositif 1 représenté à la figure 1 comporte deux réservoirs 2 et 3 contenant des compositions respectives P et P' et une surface d'application 5 définie dans l'exemple considéré par une paroi floquée 6, traversée par des orifices de distribution 7 et 8 communiquant respectivement avec les réservoirs 2 et 3.

La paroi 6 est rapportée sur un support 10 comportant deux ouvertures 12 et 13 dans lesquelles sont respectivement engagés des cols 16 et 17 des réservoirs 2 et 3.

Le support 10 contribue à maintenir les réservoirs 2 et 3 fixement l'un relativement à l'autre, et peut comporter en outre une jupe 20 filetée extérieurement, afin de permettre le montage d'un capot de fermeture non apparent.

La paroi 6 est réalisée d'une seule pièce avec des conduits 21 et 22 qui viennent s'engager respectivement sur les cols 16 et 17, de manière à assurer une communication sensiblement étanche entre les réservoirs 2 et 3 et les orifices de distribution 7 et 8.

La paroi 6 peut être moulée dans une matière souple, de façon à constituer une membrane flexible permettant d'accroître le confort à l'application. La paroi 6 peut notamment être réalisée de manière à permettre un certain déplacement de la surface d'application 5 lors de l'utilisation, les conduits 21 et 22 étant avantageusement réalisés de façon à pouvoir coulisser sur les cols 16 et 17 lors d'un enfoncement de la paroi 6 relativement aux réservoirs 2 et 3.

La paroi 6 peut être fixée par encliquetage à l'intérieur du support 10, de même que les cols 16 et 17, mais d'autres moyens de fixation sont possibles, par exemple par collage, soudage, bouterollage, vissage, sertissage ou au moyen d'au moins un élément de fixation rapporté.

Le dispositif 1 peut comporter plusieurs orifices de distribution 7 associés au réservoir 2 et plusieurs orifices de distribution 8 associés au réservoir 3, comme illustré à la figure 2.

L'ensemble 24 des orifices 7 peut être situé dans une première moitié de la surface d'application 5 et l'ensemble 25 des orifices 8 peut être situé dans la deuxième moitié de la surface d'application. Cela peut faciliter l'application séparée des compositions P et P', si nécessaire.

Pour utiliser le dispositif 1, l'utilisateur amène l'une au moins des compositions P et P' sur la surface d'application 5, grâce aux orifices 7 et 8.

Les quantités des compositions P et P' distribuées sur la surface d'application 5 à travers les orifices 7 et 8 peuvent ne pas se mélanger initialement et rester dans le voisinage des orifices 7 et 8 respectivement. L'utilisateur peut, si cela est recherché, mélanger les compositions P et P' sur la surface d'application 5 et la région traitée lors de l'application, en faisant effectuer au dispositif 1 des mouvements adéquats.

Divers moyens peuvent être utilisés pour amener les compositions P ou P' sur la surface d'application 5.

Les réservoirs 2 et 3 peuvent par exemple être à paroi souple, de sorte que l'utilisateur peut provoquer la distribution de leur contenu en pressant leur paroi.

L'agencement des orifices de distribution communiquant respectivement avec les deux réservoirs peut être varié et l'on peut par exemple avoir un premier ensemble d'orifices de distribution situé sensiblement au centre de la surface d'application 5, tandis que les orifices de distribution associés à l'autre réservoir sont disposés concentriquement au premier ensemble 24, comme illustré à la figure 3.

On peut encore avoir, comme illustré à la figure 4, le premier ensemble d'orifices de distribution formé de deux groupes 31 et 32, tandis que les orifices associés à l'autre réservoir sont situés entre les premier et deuxième groupes 31 et 32, par exemple selon deux autres groupes 33 et 34.

La distance d entre les orifices 7 et 8 peut être suffisante pour éviter un mélange spontané des compositions P et P' lors de la distribution d'une dose usuelle de celles-ci, ce qui peut permettre par exemple à l'utilisateur de les mélanger si nécessaire comme il le veut, sans utiliser nécessairement toute la quantité des compositions P et P' présentes sur la surface d'application.

De nombreuses modifications peuvent être apportées à l'agencement des réservoirs 2 et 3 en fonction notamment de la disposition des orifices de distribution sur la surface d'application 5.

Dans le cas d'un dispositif à arrangement concentrique tel qu'illustré à la figure 3, les réservoirs 2 et 3 peuvent être par exemple concentriques comme illustré à la figure 5, le réservoir 3 étant séparé du réservoir 2 par une paroi cylindrique 40.

Les réservoirs 2 et 3 peuvent être formés avec la paroi cylindrique 40 d'une seule pièce par moulage avec le corps 41 d'un récipient pourvu d'un col 42 sur lequel peut venir se fixer un support 43 servant à la fixation de la paroi 6 sur le col 42.

La paroi 6 est réalisée avec un conduit 46 permettant d'assurer une communication sensiblement étanche entre les orifices 8 et le réservoir 3, le conduit 46 venant s'engager dans la paroi centrale 40.

Le cas échéant, la paroi 6 peut être réalisée avec un bord relevé 50, ménageant une gorge annulaire 51 dans laquelle peut s'engager un retour 53 du support 43, ce qui peut permettre d'assurer un certain serrage de la paroi 6 entre le support 43 et le bord supérieur du col 42 et d'obtenir une bonne étanchéité du montage de la paroi 6 sur le corps 41.

Le support 43 peut être fixé par exemple par encliquetage sur le col 42 et peut comporter un filetage 55 permettant le montage d'un capot de fermeture 60. Ce dernier peut présenter une face intérieure 61 épousant sensiblement la forme de la surface d'application 5, de façon à minimiser le volume d'air emprisonné entre la paroi 6 et le capot 60 lorsque celui-ci est en place.

Le support 43 peut être réalisé avec une lèvre d'étanchéité 62 coopérant avec une lèvre d'étanchéité correspondante 64 du capot 60.

Le cas échéant, la paroi 6 est flexible, étant par exemple réalisée dans une matière élastomère, et le conduit 46 est par exemple monté sur la paroi cylindrique 40 de manière à pouvoir se déplacer axialement relativement à celle-ci, de façon à accompagner la déformation de la surface d'application 5 tout en maintenant sensiblement l'étanchéité de la communication entre l'intérieur du réservoir 3 et les orifices 8.

On a représenté aux figures 6 et 7 des variantes de réalisation dans lesquelles la paroi 6 définissant la surface d'application 5 est mobile relativement aux réservoirs 2 et 3, étant par exemple portée par un support 70 mobile axialement relativement aux réservoirs 2 et 3. Ce support 70 est agencé dans l'exemple de la figure 6 pour coopérer avec des tiges 71 et 72 de pompes 73 et 74, lesquelles communiquent avec l'intérieur des réservoirs 2 et 3 par l'intermédiaire d'un tube plongeur 76.

Les tiges 71 et 72 sont engagées dans des embouts 80 et 81 avec lesquels peuvent coopérer des conduits 83 et 84 communiquant respectivement avec les orifices 7 et 8.

Pour utiliser le dispositif 1 de la figure 6, l'utilisateur enfonce le support 70, ce qui provoque le déplacement des tiges 71 et 72 et l'actionnement des pompes 73 et 74. L'enfoncement du support 70 peut résulter d'une pression exercée par la surface d'application 5 contre la région traitée.

Dans l'exemple de la figure 6, les pompes 73 et 74 sont par exemple à reprise d'air.

En variante, les récipients 2 et 3 peuvent être des récipients pressurisés et les pompes 73 et 74 être remplacées par des valves qui peuvent être équipées ou non d'un tube plongeur.

Dans la variante illustrée à la figure 7, les pompes 73 et 74 sont remplacées par des pompes 93 et 94 sans reprise d'air, les réservoirs 2 et 3 étant par exemple pourvus de fonds mobiles 96 et 97 pouvant se déplacer en rapprochement des pompes 93 et 94 au fur et à mesure de la distribution des compositions P et P'.

La figure 8 représente un dispositif qui diffère de celui de la figure 5 par le fait que les réservoirs 2 et 3 sont formés au sein d'un tube souple, ce qui peut permettre à l'utilisateur de distribuer les compositions P et P' en pressant sur des faces opposées du tube.

On peut remarquer également à l'examen de la figure 8 que le capot de fermeture 60 peut être pourvu d'un relief 97 agencé pour s'appliquer contre la face d'application 5 lorsque le capot de fermeture 60 est en place, de manière à isoler de l'extérieur de manière étanche la région de la surface d'application 5 où débouchent les orifices 7 et 8. Le relief 97 se présente par exemple sous la forme d'une nervure annulaire et pourrait dans une variante non illustrée s'étendre entre les orifices 7 et 8 de manière à fermer toute communication entre eux.

On a représenté à la figure 9 une variante dans laquelle le dispositif 1 comporte une tête de distribution 100 qui est mobile relativement aux réservoirs 2 et 3, par exemple en rotation autour d'un axe R, lequel est par exemple confondu avec l'axe longitudinal du dispositif.

La tête de distribution 100 peut comporter un système d'ouverture/fermeture permettant de fermer ou d'établir la communication avec les différents réservoirs.

Un premier ensemble d'orifices 7 peut communiquer avec le réservoir 2 et plusieurs groupes 101, 102, 103, 104 et 105 d'orifices peuvent être mis sélectivement en communication avec le réservoir 3, ce qui peut permettre à l'utilisateur de faire varier les débits des compositions P et P' provenant des réservoirs 2 et 3 lors de l'utilisation.

Dans la variante illustrée à la figure 10, les deux réservoirs sont formés au sein d'une même enceinte. Le produit P' est contenu dans un espace 155 au-dessus du produit P et ce dernier peut être soumis à la pression d'un piston 150 qui est engagé sur une vis 151 solidaire d'une molette d'entraînement 152.

L'espace 155 s'étend dans l'exemple illustré, autour d'un conduit 46 qui est rempli du produit P et qui se prolonge sous le niveau initial du produit P'. Ainsi, lorsque l'utilisateur tourne la molette 152, le produit P est mis sous pression par le piston 150 et forcé à s'écouler par les orifices 8. Le produit P' est également mis sous pression par le produit P et s'écoule par les orifices 7.

Le dispositif peut être agencé de telle sorte que le piston ne puisse se déplacer qu'en direction des orifices 7 et 8, même si l'utilisateur tente de tourner la molette 152 en sens inverse de celui provoquant la distribution des produits.

Bien entendu, l'invention n'est pas limitée aux exemples qui viennent d'être décrits.

On peut par exemple réaliser la tête de distribution 100 de l'exemple de la figure 9 de façon à permettre son déplacement axial, afin par exemple d'agir sur au moins une pompe ou une valve provoquant la distribution des compositions P et/ou P' sur la surface d'application.

L'invention s'applique à la distribution de plus de deux compositions, avec par exemple un réservoir central contenant l'une des compositions et plusieurs réservoirs périphériques contenant d'autres compositions à mélanger avec la composition contenue dans le réservoir central.

L'expression « comportant un » doit être comprise comme étant synonyme de « comportant au moins un », sauf si le contraire est spécifié.

## Revendications

1. Dispositif (1) de conditionnement et de distribution, comportant :
- au moins deux réservoirs (2, 3), notamment formés par au moins deux espaces à l'intérieur d'une même enceinte, contenant deux compositions différentes (P ; P'), à appliquer sur le corps humain, notamment sur la peau ou les muqueuses,
- une surface d'application (5) du produit sur laquelle débouchent au moins deux orifices de distribution distincts (7 ; 8), alimentés respectivement par les premier et deuxième réservoirs,
la surface d'application (5) étant au moins partiellement floquée, et le dispositif comportant un conduit (21 ; 22 ; 46 ; 83 ; 84) en communication avec au moins un orifice de distribution et un réservoir correspondant, formé au moins partiellement par moulage de matière avec une paroi (6) définissant au moins partiellement la surface d'application (5).

2. Dispositif selon la revendication 1, comportant un premier ensemble (24) d'orifices de distribution (7), alimenté par le premier réservoir (2) et/ou un deuxième ensemble (25) d'orifices de distribution (8), alimenté par le deuxième réservoir (3).

3. Dispositif selon la revendication 2, les orifices (7) du premier ensemble (24) étant situés dans une première moitié de la surface d'application et les orifices (8) du deuxième ensemble (25) étant situés dans une deuxième moitié de la surface d'application, ou les orifices (8) du deuxième ensemble étant situés autour de ceux (7) du premier ensemble, ou les orifices (7) du premier ensemble étant disposés selon au moins deux groupes (31 ; 32) d'orifices respectivement situés de part et d'autre de ceux (8) du deuxième ensemble.

4. Dispositif selon l'une quelconque des revendications précédentes, le conduit (21 ; 22 ; 46 ; 83 ; 84) étant mobile relativement au réservoir.

5. Dispositif selon la revendication 1, comportant un support (10) sur lequel est rapportée la paroi (6) définissant au moins partiellement la surface d'application (5), les réservoirs comportant des cols respectifs (16 ; 17) engagés dans ce support (10).

6. Dispositif selon l'une quelconque des revendications précédentes, les premier et deuxième réservoirs étant disposés concentriquement et/ou les premier et deuxième réservoirs étant formés au moins partiellement au sein d'un corps (41) de récipient venu d'une seule pièce par moulage de matière.

7. Dispositif selon l'une quelconque des revendications précédentes, comportant un système de prélèvement (73 ; 74 ; 93 ; 94) associé à l'un au moins des réservoirs, notamment un système de prélèvement comportant une pompe avec ou sans reprise d'air.

8. Dispositif selon l'une quelconque des revendications précédentes, la surface d'application (5) étant solidaire d'une tête qui est mobile relativement aux réservoirs,
permettant notamment à l'utilisateur, en déplaçant la tête (100), d'agir sur la quantité de composition distribuée sur la surface d'application en provenance de l'un ou l'autre des réservoirs.

9. Dispositif selon l'une quelconque des revendications précédentes, comportant une pluralité d'orifices pouvant être mis sélectivement en communication avec l'un des réservoirs, en réponse à une action exercée par l'utilisateur sur le dispositif.

10. Dispositif selon l'une quelconque des revendications précédentes, l'un au moins des réservoirs comportant une paroi souple.

11. Dispositif selon l'une quelconque des revendications précédentes, des premier et deuxième orifices étant respectivement en communication fluidique permanente avec les premier et deuxième réservoirs.

12. Dispositif selon l'une quelconque des revendications précédentes, comportant un organe de réglage (100) du débit vers le premier et/ou le deuxième orifice.

13. Dispositif selon l'une quelconque des revendications précédentes comportant au moins un système de fermeture/ouverture permettant d'établir ou d'interrompre une communication entre l'un au moins des réservoirs et le ou les orifices de distribution associés à ce réservoir.

14. Dispositif selon l'une quelconque des revendications précédentes comportant un piston et un mécanisme d'entraînement de celui-ci pour forcer le produit contenu dans l'un des réservoirs au moins à s'écouler par le ou les orifices de distribution associés.

15. Dispositif selon l'une quelconque des revendications précédentes, les deux réservoirs étant formés par au moins deux espaces à l'intérieur d'une même enceinte, un deuxième produit (P') étant disposé au-dessus d'un premier produit (P) et la pression nécessaire à la distribution du deuxième produit étant transmise au deuxième produit (P') par le premier produit (P)., le deuxième produit (P') entourant notamment le conduit (46) permettant au premier produit (P) de gagner au moins un orifice de distribution associé.

## Patentansprüche

1. Vorrichtung (1) zum Aufbereiten und zum Verteilen, die aufweist:
- zumindest zwei Behälter (2, 3), die insbesondere durch zumindest zwei Räume in dem Inneren von einer gleichen Umhüllung ausgebildet sind, die zwei verschiedene Zusammensetzungen (P; P') enthalten, um auf dem menschlichen Körper appliziert zu werden, besonders auf die Haut oder die Schleimhäute,
- eine Fläche zur Applikation (5) von dem Produkt, auf welcher zumindest zwei unterschiedliche Öffnungen zur Verteilung (7; 8) münden, die jeweils durch den ersten und den zweiten Behälter versorgt werden, wobei die Fläche zur Applikation (5) zumindest teilweise flockig ist, und die Vorrichtung eine Leitung (21; 22; 46; 83; 84) in Verbindung mit zumindest einer Öffnung zur Verteilung und einem korrespondierenden Behälter aufweist, die zumindest teilweise durch Materialformung mit einer Wand (6) ausgebildet ist, die zumindest teilweise die Fläche zur Applikation (5) definiert.

2. Vorrichtung nach dem Anspruch 1, die eine erste Anordnung (24) von Öffnungen zur Verteilung (7) aufweist, die von dem ersten Behälter (2) werden, und/oder eine zweite Anordnung (25) von Öffnungen zur Verteilung (8), die von dem zweiten Behälter (3) versorgt werden.

3. Vorrichtung nach dem Anspruch 2, wobei sich die Öffnungen (7) der ersten Anordnung (24) in einer ersten Hälfte der Fläche zur Applikation befinden und sich die Öffnungen (8) der zweiten Anordnung (25) in einer zweiten Hälfte der Fläche zur Applikation befinden, oder wobei sich die Öffnungen (8) der zweiten Anordnung um jene (7) der ersten Anordnung befinden, oder wobei die Öffnungen (7) der ersten Anordnung zumindest gemäß zwei Gruppen (31; 32) von Öffnungen angeordnet sind, die sich jeweils auf der einen oder anderen Seite jener (8) der zweiten Anordnung befinden.

4. Vorrichtung nach irgendeinem der voranstehenden Ansprüche, wobei die Leitung (21; 22; 46; 83; 84) im Verhältnis zum Behälter beweglich ist.

5. Vorrichtung nach dem Anspruch 1, die einen Träger (10) aufweist, auf welchem die Wand (6), die zumindest teilweise die Fläche zur Applikation (5) definiert, angefügt ist, wobei die Behälter jeweilige Kragen (16; 17) aufweisen, die in den Träger (10) eingreifen.

6. Vorrichtung nach irgendeinem der voranstehenden Ansprüche, wobei der erste und der zweite Behälter konzentrisch angeordnet sind, und/oder
wobei der erste und der zweite Behälter. zumindest teilweise innerhalb eines Behälterkörpers (41) ausgebildet sind, der aus einem einzigen Stück durch Materialformung zustande kommt.

7. Vorrichtung nach irgendeinem der voranstehenden Ansprüche, die ein System zum Abnehmen bzw. Abzapfen (73; 74; 93; 94) aufweist, das mit zumindest einem der Behälter verbunden ist, insbesondere ein System zum Abziehen bzw. Abzapfen, das eine Pumpe mit oder ohne Wiederaufnahme von Luft aufweist.

8. Vorrichtung nach irgendeinem der voranstehenden Ansprüche, wobei die Fläche zur Applikation (5) aus einem Stück mit einem Kopf ist, welcher im Verhältnis zu den Behältern beweglich ist, was insbesondere einem Benutzer ermöglicht, durch Verstellen des Kopfes (100) auf die Menge der Zusammensetzung einzuwirken, die auf der Oberfläche zur Applikation ausgehend von dem einen oder dem anderen der Behälter verteilt wird.

9. Vorrichtung nach irgendeinem der voranstehenden Ansprüche, die mehrere Öffnungen aufweist, die als Reaktion auf eine Betätigung, die von dem Benutzer auf die Vorrichtung ausgeübt wird, wahlweise in Verbindung mit einem der Behälter gebracht werden können.

10. Vorrichtung nach irgendeinem der voranstehenden Ansprüche, wobei der zumindest eine der Behälter eine elastische bzw. nachgiebige Wand aufweist.

11. Vorrichtung nach irgendeinem der voranstehenden Ansprüche, wobei die erste und zweite Öffnung jeweils in einer permanenten Fluidverbindung mit dem ersten und dem zweiten Behälter sind.

12. Vorrichtung nach irgendeinem der voranstehenden Ansprüche, die ein Regelorgan (100) für den Ausstoß zu der ersten und/oder der zweiten Öffnung aufweist.

13. Vorrichtung nach irgendeinem der voranstehenden Ansprüche, die zumindest ein System zum Schließen/Öffnen aufweist, das es erlaubt, eine Verbindung zwischen dem zumindest einen der Behälter und der oder den Öffnungen zur Verteilung, die mit dem Behälter verbunden sind, einzurichten oder zu unterbrechen.

14. Vorrichtung nach irgendeinem der voranstehenden Ansprüche, die einen Kolben und einen Mechanismus zum Antreiben von diesem aufweist, um das Produkt, das in dem einen der Behälter enthalten ist, dazu zu zwingen, sich zumindest durch die verbundene eine oder die verbundenen Öffnungen zur Verteilung zu ergießen.

15. Vorrichtung nach irgendeinem der voranstehenden Ansprüche, wobei die zwei Behälter durch zumindest zwei Räume in dem Inneren von einer gleichen Umhüllung ausgebildet sind, ein zweites Produkt (P') über einem ersten Produkt (P) angeordnet ist und der notwendige Druck für die Verteilung des zweiten Produktes durch das erste Produkt (P) auf das zweite Produkt (P') übertragen wird, wobei das zweite Produkt (P') insbesondere die Leitung (46) umgibt, ermöglicht, zumindest eine verbundene Öffnung zur Verteilung zu erreichen.

## Claims

1. A packaging and dispenser device (1), comprising:
- at least two reservoirs (2, 3), in particular formed by at least two spaces inside a same enclosure, containing two different compositions (P; P') for application to the human body, in particular on the skin or mucous membranes,
- a product application surface (5) onto which at least two dispensing orifices (7; 8) emerge, fed by the first and second reservoirs, respectively, the application surface (5) being flocked at least in part, and the device comprising a duct (21; 22; 46; 83; 84) in communication with at least one dispenser orifice and with a corresponding reservoir, formed at least in part by molding with a wall (6) at least partially defining the application surface (5).

2. The device according to claim 1, including a first set (24) of dispenser orifices (7), fed by the first reservoir (2) and/or a second set (25) of dispenser orifices (8), fed by the second reservoir (3).

3. The device according to claim 2, the orifices (7) of the first set (24) being located in a first half of the application surface and the orifices (8) of the second set (25) being located in a second half of the application surface, or the orifices (8) of the second set being located around those (7) of the first set, or the orifices (7) of the first set being arranged in at least two groups (31; 32) of orifices respectively located on either side of those (8) of the second set.

4. The device according to any one of the preceding claims, the duct (21; 22; 46; 83; 84) being movable relative to the reservoir.

5. The device according to claim 1, comprising a support (10) on which the wall (6) is attached defining at least part of the application surface (5), the reservoirs comprising respective necks (16; 17) engaged in this support (10).

6. The device according to any one of the preceding claims, the first and second reservoirs being arranged concentrically, and/or
the first and second reservoirs being formed at least in part within a body (41) of the container made integral by molding material.

7. The device according to any one of the preceding claims, comprising a withdrawal system (73; 74; 93; 94) associated with at least one of the reservoirs, in particular a withdrawal system comprising a pump with or without air recycling.

8. The device according to any one of the preceding claims, the application surface (5) being secured to a head that is movable relative to the reservoirs,
in particular allowing the user, by moving the head (100), to act on the quantity of composition dispensed on the application surface coming from one or the other of the reservoirs.

9. The device according to any one of the preceding claims, comprising a plurality of orifices that may be selectively placed in communication with one of the reservoirs, in response to an action performed by the user on the device.

10. The device according to any one of the preceding claims, at least one of the reservoirs comprising a flexible wall.

11. The device according to any one of the preceding claims, first and second orifices respectively being in permanent fluid communication with the first and second reservoirs.

12. The device according to any one of the preceding claims, comprising an adjusting member (100) for the flow rate toward the first and/or second orifice.

13. The device according to any one of the preceding claims, comprising at least one closing/opening system making it possible to establish or interrupt communication between at least one of the reservoirs and the dispenser orifice(s) associated with this reservoir.

14. The device according to any one of the preceding claims, comprising a piston and a mechanism for driving the latter to force the product contained in at least one of the reservoirs to flow through the associated dispenser orifice(s).

15. The device according to any one of the preceding claims, the two reservoirs being formed by at least two spaces inside a same enclosure, a second product (P') being arranged above a first product (P) and the pressure necessary to dispense the second product being transmitted to the second product (P') by the first product (P), the second product (P') in particular surrounding the duct (46) allowing the first product (P) to reach at least one associated dispenser orifice.
